# FASCICULE DE BREVET EUROPEEN

(11) **EP 0 174 882 B1**
(45) Date de publication et mention de la délivrance du brevet: **03.05.1989**
(21) Numéro de dépôt: 85401519.5
(22) Date de dépôt: 23.07.1985
(51) Int. Cl.: E04C 1/40

(54) **Bloc à bancher isolant**
Wärmedämmender Schalungsstein
Insulated form block

(30) Priorité: 10.08.1984 FR 8412705
(43) Date de publication de la demande: 19.03.1986
(73) Titulaire: CENTRE D'ETUDES ET DE RECHERCHES DE L'INDUSTRIE DU BETON MANUFACTURE, F-28230 Epernon (FR)
(72) Inventeur: Dutruel, Francis André, F-28230 Epernon (FR); Dran, Francis Michel, F-78610 Le Perray en Yvelines (FR)
(74) Mandataire: Joly, Jean-Jacques

(56) Documents cités:
- FR-A- 2 410 711

## Description

La présente invention concerne un bloc à bancher isolant.

Le principe des blocs à bancher pour la réalisation de murs est bien connu. Ces blocs comportent une cavité interne et sont assemblés pour former un coffrage perdu dans lequel est coulé du béton qui assure la fonction de portance du mur.

Pour apporter l'isolation thermique requise tout en conservant la fonction de coffrage perdu, il a été proposé de remplacer les blocs à bancher en béton par des blocs similaires en matériau thermiquement isolant, notamment en polystyrène expansé. Après coulée du béton, on obtient alors directement un mur isolé à l'intérieur et à l'extérieur.

Toutefois, ces éléments à bancher isolants présentent des inconvénients. D'abord, leur légèreté fait que l'ensemble des éléments montés, avant coulée du béton, est peu stable. Ensuite, la réalisation d'un enduit extérieur sur un support en polystyrène expansé est très difficile à la fois techniquement et économiquement.

Pour remédier à ce dernier inconvénient, il a été proposé dans le document FR-A-2 410 711 de munir le bloc à bancher isolant d'un revêtement extérieur fixé sur l'une ou sur les deux faces du bloc.

La présente invention a aussi pour but de fournir un bloc capable d'assurer à la fois les fonctions d'élément à bancher et d'isolation thermique, sans présenter les inconvénients des éléments à bancher isolants connus.

Ce but est atteint au moyen d'un bloc à bancher isolant du type comportant deux plaques parallèles et espacées en matériau isolant, reliées l'une à l'autre par au moins un élément de liaison isolant, de manière à former, par l'assemblage de plusieurs blocs, un coffrage perdu dans lequel du béton peut être coulé pour réaliser un mur isolé, chaque plaque isolante étant liée par sa face externe à une planelle en matériau de construction, bloc dans lequel, conformément à l'invention, des moyens sont prévus pour permettre une liaison mécanique à travers au moins l'une des plaques isolantes entre la planelle liée à cette plaque et le béton coulé.

La présence des planelles en matériau de construction, c'est-à-dire notamment béton, terre cuite ou pierre, apporte plusieurs avantages.

D'abord, les planelles donnent un aspect extérieur traditionnel permettant la mise en oeuvre aisée d'enduits classiques. Ensuite, les planelles situées de chaque côté du bloc confèrent aux blocs à bancher empilés une grande stabilité. De plus encore, les planelles rigidifient les plaques isolantes, par exemple en polystyrène expansé, et apportent une résistance accrue à la poussée du béton coulé entre les plaques.

Les blocs sont empilés à sec. Ce sont les plaques qui donnent les dimensions extérieures au bloc et qui, par leur forme, permettent de façon connue un emboîtement mutuel des blocs assemblés.

L'absence de mortier dans les joints rend nécessaire, au moins du côté extérieur du mur, la rigidification de la peau extérieure formée par les planelles, ceci pour assurer la tenue de cette peau et pour éviter une rapide dégradation de l'enduit extérieur.

Selon l'invention, la rigidification est assurée grâce à des liaisons mécaniques entre les planelles extérieures et le béton coulé.

Selon un mode préféré de réalisation, le blo8 comporte au moins un évidement formé dans au moins une des plaques isolantes pour permettre le passage du béton coulé, à travers cet évidement, jusqu'à la planelle liée à cette plaque.

Avantageusement, l'évidement est formé sur un des bords de la plaque isolante pour permettre au béton coulé de rejoindre, à travers cet évidement, un joint entre deux planelles. Avantageusement encore, l'évidement est formé au milieu d'un des bords horizontaux de la plaque isolante. Ainsi, les blocs étant empilés avec un décalage d'un demi-bloc à chaque rang, cet évidement se trouve en regard de l'intersection entre un joint vertical et un joint horizontal entre planelles adjacentes; à travers cet évidement, le béton assure ainsi la liaison avec trois planelles.

En variante, au moins l'une des planelles présente, sur sa face interne, une partie saillante qui fait saillie dans l'intervalle entre les plaques isolantes en passant à travers la plaque isolante liée à cette planelle. Cette partie saillante peut être réalisée dune seule pièce avec la planelle, ou bien être réalisée sous forme d'une attache insérée lors de la fabrication de la planelle, ou bien encore être sous forme d'une nervure réalisée en béton léger, ou par des joncs en fibres, ou des matières plastiques, ... Après coulée du béton, les parties saillantes se trouvent noyées dans celui-ci assurant ainsi la solidarisation des planelles.

Du côté intérieur du mur, la solidarisation des planelles entre elles peut être assurée directement par un enduit en plâtre ou par des plaques de plâtre de hauteur égale à un étage et collées par plots.

D'autres particularités et avantages du bloc à bancher isolant selon l'invention ressortiront à la lecture de la description faite, ci-après, à titre indicatif mais non limitatif, en référence aux dessins annexés sur lesquels:

- la figure 1 est une vue en perspective d'un bloc à bancher conforme à l'invention,
- la figure 2 est une vue en perspective montrant plus schématiquement plusieurs blocs empilés identiques à celui de la figure 1,
- la figure 3 est une vue partielle en coupe de l'empilement de la figure 2, après coulée du béton, et
- la figure 4 est une vue en perspective d'un autre mode de réalisation d'un bloc à bancher conforme à l'invention.

Le bloc 10 de la figure 1 est constitué par un élément isolant 11 en forme de double H, et par deux plaques ou planelles 21, 22 liées à l'élément isolant sur les faces extérieures de celui-ci.

L'élément isolant 11, par exemple en polystyrène expansé, ou autre matériau isolant thermique, est réalisé en une seule pièce. Il comprend deux plaques 12, 13 parallèles l'une à l'autre et espacées et des éléments de liaison 14, ici au nombre de deux, reliant les plaques entre elles. Chaque élément de liaison 14 s'étend perpendiculairement aux plaques 12, 13 entre celles-ci et présente une section rectangulaire en s'étendant sur une partie de la hauteur des plaques, à distance des bords inférieurs et supérieurs de celle-ci.

Les bords verticaux des plaques 12, 13 présentent, d'un côté, des nervures 15 et, de l'autre côté, des rainures 16 de formes correspondantes, afin de permettre un emboîtement mutuel des blocs alignés horizontalement. De façon similaire, les bords horizontaux des plaques 12, 13 présentent, du côté inférieur, des nervures 17 et, du côté supérieur, des rainures 18 de formes correspondantes afin de permettre un emboîtement mutuel des blocs superposés.

Les planelles 21, 22 sont en matériau de construction, par exemple en béton. Elles sont liées aux plaques 12, 13 par une liaison mécanique du type à tenon et mortaise. Des nervures verticales 19, 20 à section en queue d'aronde sont formées sur les faces extérieures des plaques 12, 13 et sont logées dans des rainures correspondantes formées dans les faces intérieures des planelles 21, 22. Des lames d'air verticales 25, 26 peuvent être formées dans les planelles 21, 22.

Un évidement 27 est formé dans la plaque isolante 12 adjacente à la planelle 21 destinée à être placée du côté extérieur du mur. L'évidement 27 est formé à la base de la plaque 12, à partir du bord inférieur de celle-ci et au milieu de ce bord.

Pour la réalisation d'un mur, les blocs 10 sont empilés, par exemple sur une hauteur d'un étage, avec les planelles 21 situées du côté extérieur et avec décalage d'un demi-bloc d'un rang sur l'autre (figure 2). L'empilement est réalisé à sec avec emboîtement mutuel des plaques isolantes, les planelles 21, 22 ne participant pas directement à l'empilement mais stabilisant celui-ci.

Du béton est coulé dans le coffrage formé par les éléments isolants 11 assemblés. On notera que les deux éléments de liaison 14 de chaque bloc sont disposés respectivement au quart et aux trois-quarts de la longueur du bloc. De la sorte, en combinaison avec le décalage d'un demi-bloc d'un rang sur l'autre, les éléments de liaison 14 délimitent des couloirs permettant de disposer des armatures verticales pour réaliser de véritables poteaux en béton armé. De façon similaire, la hauteur des éléments de liaison 14 étant inférieure à celle des blocs 10, il est possible de disposer des armatures horizontales à chaque rang.

Les évidements 27 offrent au béton de remplissage des passages jusqu'aux planelles extérieures 21 de manière à former des tenons en béton 28 qui bloquent les planelles 21 et les solidarisent avec la paroi en béton 29 (figure 3). La disposition des évidements 27 à la base et au milieu des plaques 12 permet l'établissement d'une liaison entre la paroi en béton 29 et l'intersection d'un joint horizontal avec un joint vertical entre planelles 21. De la sorte, chaque planelle 21 est fixée en trois points.

Les dimensions des évidements 27, la largeur de l'intervalle entre plaques 12, 13 et l'épaisseur de la plaque 12 sont choisies en sorte que le béton coulé puisse atteindre les planelles 21 sur toute la hauteur de l'empilement, y compris pour le rang supérieur. A titre indicatif, il est souhaitable à cet effet de limiter l'épaisseur de la plaque isolante extérieure 12 à quelques cm, de préférence au plus 5 cm (par exemple 4 cm), et de choisir pour l'intervalle entre les plaques 11 et 12 une valeur de préférence supérieure à 10 cm, par exemple 14 cm. L'évidement 27 a une hauteur et une largeur de quelques cm, par exemple d'environ 4 à 6 cm. Comme le montre la figure 3, le bord supérieur de l'évidement 27 se raccorde par un arrondi avec la face interne de la plaque 12 et est incliné vers l'extérieur, de manière à faciliter le passage du béton.

Grâce aux tenons de béton 28, les planelles 21 constituent une peau en béton rigide sur laquelle un enduit traditionnel peut être mis en place. Du côté intérieur du mur, la solidarisation des planelles intérieures 22 est assurée directement par un enduit en plâtre ou par des plaques de plâtre de hauteur d'un étage collées par plots. Les liaisons formées par les tenons 28 constituent des petits ponts thermiques mais n'existent que du coté extérieur, la continuité de l'isolation étant assurée par les plaques intérieures 13 dont l'épaisseur peut être supérieure à celle des plaques extérieures 12. La partie externe de l'isolant assure surtout la correction des ponts thermiques au droit des points singuliers tels que planchers et refends.

La figure 4 illustre un autre mode de réalisation d'un bloc à bancher conforme à l'invention. Sur les figures 1 et 4, les éléments identiques portent les mêmes références.

Ce bloc 10' se distingue du bloc 10 en ce que la planelle extérieure 21 (représentée séparée du reste du bloc) porte une partie saillante ou nervure 28' qui traverse l'évidement 27 formé dans la plaque 12 pour faire saillie dans l'intervalle entre les plaques 11 et 12. La partie saillante 28' peut être formée d'une seule pièce avec la planelle 21. De la sorte, lorsque le béton est coulé dans cet intervalle, il assure la solidarisation de la planelle extérieure avec la paroi en béton.

Toujours en variante, la nervure 28' peut être remplacée par une attache métallique, enrobée ou non, insérée lors de la fabrication de la planelle extérieure. Il est également possible de réaliser une nervure similaire à l'aide d'un matériau isolant tel que, par exemple, du béton léger, des joncs de fibres, des matières plastiques alvéolaires, ...

Les blocs à bancher conformes à l'invention peuvent être réalisés industriellement sans difficultés particulières. L'élément isolant 11 est préfabriqué par moulage de polystyrène expansé. Ensuite, l'élément 11 peut être placé dans un moule de produit en béton pour réaliser les deux planelles par mise en place de béton dans le moule sur chaque côté de l'élément 11. Les planelles 21, 22 peuvent aussi être fabriquées indépendamment et l'assemblage avec l'élément isolant 11 réalisé à la presse.

Bien entendu, diverses modifications ou adjonctions pourront être apportées aux modes de réalisation décrits plus haut d'un bloc à bancher conforme à l'invention sans pour cela sortir du cadre de protection défini par les revendications annexées.

C'est ainsi notamment que le nombre et les emplacements des évidements 27 pourront être différents de ceux indiqués plus haut.

## Revendications

1. Bloc à bancher isolant comportant deux plaques (12, 13) parallèles et espacées en matériau isolant, reliées l'une à l'autre par au moins un élément de liaison isolant (14), de manière à former, par l'assemblage de plusieurs blocs, un coffrage perdu dans lequel du béton peut être coulé pour réaliser un mur isolé, chaque plaque isolante (12, 13) étant liée par sa face externe à une planelle (21, 22) en matériau de construction, caractérisé en ce que des moyens (27, 28') sont prévus pour permettre une liaison mécanique à travers au moins l'une (12) des plaques isolantes entre la planelle (21 ) liée à cette plaque et le béton coulé (29).

2. Bloc selon la revendication 1, caractérisé en ce qu'au moins un évidement (27) est formé dans une plaque isolante (12) pour permettre le passage de béton (28) à travers cet évidement, jusqu'à la planelle (21 ) liée à cette plaque (12), lorsque le béton est coulé entre les plaques isolantes (12,13).

3. Bloc selon la revendication 2, caractérisé en ce que ledit évidement (27) est formé au milieu du bord inférieur de la plaque isolante (12).

4. Bloc selon l'une quelconque des revendications 2 à 4, caractérisé en ce que la plaque isolante (12) dans laquelle est formé l'évidement (27) a une épaisseur au plus égale à 5 cm.

5. Bloc selon la revendication 1, caractérisé en ce qu'une (21) des planelles porte une partie saillante (28') qui fait saillie dans l'intervalle entre les plaques isolantes (12, 13) en passant à travers la plaque isolante (12) liée à cette planelle (21 ).

6. Bloc selon la revendication 6, caractérisé en ce que ladite partie saillante (28') est formée d'une seule pièce avec la planelle (21 ).

7. Bloc selon la revendication 6, caractérisé en ce que la partie saillante est formée par un élément rapporté lors de la fabrication de la planelle.

8. Bloc selon l'une quelconque des revendications 1 à 8, caractérisé en ce que la liaison entre l'élément isolant (11 ) et les planelles (21, 22) est une liaison mécanique du type tenon et mortaise au moyen de nervures et rainures correspondantes formées sur les faces en regard de l'élément isolant (11 ) et des planelles (21, 22).

## Patentansprüche

1. Wärmedämmender Schalungsstein mit zwei Platten (12, 13), die parallel zueinander verlaufen und von einem isolierenden Material getrennt sind und die miteinander zumindest durch ein isolierendes Element (14) verbunden sind, um beim Zusammensetzen mehrerer Blöcke eine verlorene Schalung zu bilden, in die Beton vergossen werden kann, um eine wärmedämmende Wand herzustellen, wobei jede Isolierplatte (12, 13) an ihrer Aussenseite mit einer Abdeckung (21, 22) aus Baumaterial verbunden ist, dadurch gekennzeichnet, dass Mittel (27, 28) vorgesehen sind, um eine mechanische Verbindung durch zumindest eine der wärmedämmenden Platten zwischen der Abdeckung (21), die mit dieser Platte verbunden ist und dem vergossenen Beton (29) zu erlauben.

2. Schalungsstein nach Anspruch 1, dadurch gekennzeichnet, dass zumindest eine Ausnehmung (27) in einer Isolierplatte (12) ausgebildet ist, um den Durchtritt von Beton (28) durch diese Ausnehmung bis zur Abdeckung (21), die mit dieser Platte (12) verbunden ist, zu erlauben, wenn der Beton zwischen die Isolierplatten (12, 13) gegossen wird.

3. Schalungsstein nach Anspruch 2, dadurch gekennzeichnet, dass die Ausnehmung (27) in der Mitte des unteren Randes der Isolierplatte (12) vorgesehen ist.

4. Schalungsstein nach einem der Ansprüche 2 oder 3, dadurch gekennzeichnet, dass die Isolierplatte (12), in der die Ausnehmung (27) vorgesehen ist, eine Stärke von nicht mehr als 5 cm aufweist.

5. Schalungsstein nach Anspruch 1, dadurch gekennzeichnet, dass eine der Abdeckungen einen vorspringenden Teil (28') aufweist, der in den Bereich zwischen den Isolierplatten (12, 13) vorspringt, in dem er durch die Isolierplatte (12), die mit dieser Abdeckung (21 ) verbunden ist, ragt.

6. Schalungsstein nach Anspruch 5, dadurch gekennzeichnet, dass der vorspringende Teil (28') einstückig mit der Abdeckung (21 ) gebildet ist.

7. Schalungsstein nach Anspruch 5, dadurch gekennzeichnet, dass der vorspringende Teil von einem Element gebildet wird, das während der Herstellung der Abdeckung eingebracht wird.

8. Schalungsstein nach einem der Ansprüche 1 bis 7, dadurch gekennzeichnet, dass die Verbindung zwischen dem Isolierelement (11) und den Abdeckungen (21, 22) eine Schwalbenschwanzverbindung ist, bei die Ausnehmungen und Vorsprünge einander entsprechend auf dem Isolierelement (11) und den Abdeckungen (21, 22) vorgesehen sind.

## Claims

1. Insulated form block, comprising two parallel, spaced slabs (12, 13) of insulating material, connected the one to the other by at least one insulating connecting element (14) so as to form, by assembly of a multiplicity of blocks, a concealed casing into which concrete can be poured to produce an insulating wall, each insulating slab (12, 13) being connected on its external face to a facing (21, 22) of constructional material, characterised in that means (27, 28') are provided for permitting a mechanical connection through at least one (12) of the insulating slabs between the facing (21 ) connected to this slab and the poured concrete (29).

2. Block according to claim 1, characterised in that at least one opening (27) is formed in an insulating slab (12) for permitting the passage of concrete (28) through this opening up to the facing (21) connected to this slab, when the concrete is poured between the insulating slabs (12, 13).

3. Block according to claim 2, characterised in that the said opening (27) is formed in the middle of the lower edge of the insulating slab (12).

4. Block according to claim 2 or claim 3, characterised in that the insulating block (12) in which the opening (27) is formed has a thickness of at least 5 cm.

5. Block according to claim 1, characterised in that one (21 ) of the facings has a protrusion (28') which can project into the space between the insulating blocks (12, 13), passing through the insulating block (12) connected to this facing.

6. Block according to claim 5, characterised in that the said protrusion (28') is formed integrally with the facing (21).

7. Block according to claim 5, characterised in that the protrusion is formed by an element which is connected when the facing is made.

8. Block according to any one of claims 1 to 7, characterised in that the connection between the insulating element (11) and the facings (21, 22) is a mechanical connection of the tenon and mortise type by means of corresponding tongues and grooves formed on the contacting surfaces of the insulating element (11) and the facings (21, 22).
